# EUROPÄISCHE PATENTANMELDUNG

(11) **EP 0 018 426 A1**
(43) Veröffentlichungstag der Anmeldung: **12.11.1980**
(21) Anmeldenummer: 79101347.7
(22) Anmeldetag: 03.05.1979
(51) Int. Cl.: F24C 15/12

(54) **Metallrahmen zum Spannen von Metall-Folie über die Kochmulde von Haushaltsherden**

(71) Anmelder: Boehm, Hans-Georg, Dr. rer. nat., D-6242 Kronberg/Ts (DE)
(72) Erfinder: Boehm, Hans-Georg, Dr. rer. nat., D-6242 Kronberg/Ts (DE)

(57) **Zusammenfassung**

Die Erfindung betrifft einen Metallrahmen, um den eine dünne Metallfolie gespannt werden kann, sodaß diese als Abdeckung über die ganze Kochmulde von Haushaltsherden zum Auffangen von Kochspritzern zu benutzen ist.

## Beschreibung

Die Erfindung betrifft einen Metallrahmen um den eine Metallfolie gespannt werden kann, sodaß sie als Abdeckung über die ganze Kochmulde von Haushaltsherden zum Auffangen von Kochspritzern verwendet werden kann.

Die Reinigung der Kochmulde von Haushaltsherden gehört zu den unangenehmen Arbeiten im Haushalt, weil die Kochrückstände oft fest in die Heizplatten oder die Kochmulde eingebrannt und nur mühsam zu entfernen sind.

Diese Reinigungsproblem läßt sich auf wesentlich angenehmere Art dadurch lösen, daß die Kochmulde mit einer Metallfolie (in der Art Haushaltsfolie) abgedeckt wird, die bei Verschmutzung erneuert werden kann.

Bei Elektroherden wird die.Wärmeübertragung zwischen Heizplatten und Kochtöpfen durch eine dünne Metallfolie nicht beeinträchtigt. Bei Gasherden wird die Folie unterhalb der Brenner angebracht. Erfindungsgemäß dient ein Metallrahmen dazu, die Metallfolie sauber über die Kochmulde zu spannen und zu beschweren, damit sie nicht an . den Kochtöpfen haften bleibt.

Der Metallrahmen kann konstruktiv fest im Herd integriert oder auch einfach lose abnehmbar sein.

Ein Ausführungsbeispiel der Erfingung ist in Fig. 1 und Fig. 2 dargestellt und wird im folgenden näher beschrieben:

### zu Fig. 1

Ein Metall-Rahmen (1) besteht bspw. aus gebogenem Flachmaterial, dessen Querschnitt (2) etwa 4 x 20 mm beträgt.

Seine Kantenlängen sind durch die Maße der jeweiligen Kochmulden bestimmt.

Der Metall-Rahmen (1), im Querschnitt dargestellt (3), wird in eine dünne Metallfolie (4) eingeschlagen und zur Abdeckung der Elektroplatten des Herdes lose auf die Kochmulde gelegt.

Eine weitere Ausführung eines erfindungsgemäßen Rahmens könnte aus 2 gut ineinander passenden Rahmen bestehen, die eine dazwischen eingeklemmte Folie automatisch straff spannen (8).

### zu Fig. 2

Der Metall-Rahmen kann auch mit verstellbaren Kantenlängen versehen werden, sodaß er auf alle Kochmulden von Haushaltsherden mit Sondergrößen eingestellt werden kann.

Dazu werden bspw. an den Enden längsgeschlitzte (7), gebogene Flachmaterialstücke (5) mit 4 Flügelschrauben (6) zusammengehalten.

## Patentansprüche

1. dadurch gekennzeichnet, daß er aus einem (1) oder mehreren (8) Metall-Rahmen zum Spannen und Beschweren einer dünnen Metallfolie besteht.

2. Metall-Spannrahmen für Metallfolien zum Abdecken der Kochmulde von Haushaltsherden nach Anspruch 1. dadurch gekennzeichnet, daß er verstellbare Kantenlängen besitzt.

## Geänderte Patentansprüche

### Geänderte Patentansprüche gemäss Regel 86(2) EPÜ.

1. dadurch gekennzeichnet, daß er aus einem oder mehreren Metall-Rahmen besteht,
die auf grund der Konstruktion wie bspw. (1) oder (8), ein regelmäßiges Auswechseln und straffes Neuspannen einer dünnen Metallfolie besonders gebrauchsfreundlich gewährleisten.

2. Metall-Spannrahmen für Metallfolien zum Abdecken der Kochmulde von Haushaltsherden nach Anspruch 1. dadurch gekennzeichnet, daß er verstellbare Kantenlängen besitzt.
